# EUROPÄISCHE PATENTSCHRIFT

(11) **EP 2 258 235 B1**
(45) Veröffentlichungstag und Bekanntmachung des Hinweises auf die Patenterteilung: **21.03.2012**
(21) Anmeldenummer: 10162488.0
(22) Anmeldetag: 11.05.2010
(51) Int. Cl.: A47B 77/08, A47B 95/00, F25D 23/10

(54) **Einbauteilesatz für ein Einbau-Haushaltsgerät**
Installation set for a built-in household appliance
Ensemble d'installation pour un appareil ménager intégré

(30) Priorität: 03.06.2009 DE 102009026661
(43) Veröffentlichungstag der Anmeldung: 08.12.2010
(73) Patentinhaber: BSH Bosch und Siemens Hausgeräte GmbH, 81739 München (DE)
(72) Erfinder: Gerstner, Silvia, 89129, Langenau (DE); Görz, Alexander, 73432, Aalen (DE); Mayer, Markus, 89551, Königsbronn (DE); Reitz, Hans-Philipp, 89537, Giengen (DE)

(56) Entgegenhaltungen:
- EP-A1- 1 477 753
- WO-A1-2005/090882

## Beschreibung

Die vorliegende Erfindung betrifft einen Einbauteilesatz für die Montage eines Einbau-Haushaltsgeräts, insbesondere eines Einbau-Haushaltskältegeräts, in einem Küchenmöbel.

Üblicherweise haben Schrankelemente von Einbauküchen zwischen ihrem untersten Fachboden und dem Fußboden eine zur Vorderseite der Schrankelemente hin durch eine Sockelleiste abgeschlossene Sockelzone, die ungenutzt bleibt. In jüngerer Zeit sind Kältegeräte entwickelt worden, bei denen ein Maschinenaggregat unter dem Korpus abgehängt ist und die vorgesehen sind für die Montage auf einem Fachboden mit einer nach vorn randoffenen Aussparung, durch die hindurch, wenn der Korpus des Kältegeräts in einer Einbaunische des Schrankelements auf dem ausgeschnittenen Fachboden platziert ist, das Maschinenaggregat in den Sockelbereich des Möbels hineinreicht. Durch die Verlagerung des Maschinenaggregats in den Sockelbereich steht am Korpus mehr Platz zur Verfügung, um die thermische Isolierung zu verstärken oder den nutzbaren Innenraum des Kältegeräts zu vergrößern. Da in der Einbaunische kein Platz für das Maschinenaggregat mehr vorgehalten werden muss, verbessert sich auch das Verhältnis von Volumen zu Wandoberfläche des Gerätekorpus, so dass eine Verringerung des spezifischen Energieverbrauchs des Kältegeräts sogar ohne eine Verstärkung der Isolationsschicht erreichbar ist.

Ein Problem bei der Montage eines Kältegeräts mit abgehängtem Sockelaggregat ist, dass die randoffene Aussparung des Fachbodens, auf dem das Gerät steht, bei offener Gerätetür störend sichtbar ist. Wenn der Fachboden, wie häufig der Fall, aus beschichteter Spanplatte besteht, müssen die Ränder der Aussparung mit Umleimer oder dergleichen ausgestattet werden, um die Struktur der Spanplatte zu verbergen und sie vor Schmutz und Feuchtigkeit zu schützen. Der damit verbundene technische Aufwand und die Montagekosten sind beträchtlich, und dennoch ist die Lösung ästhetisch unbefriedigend.

Ein Ausweg liegt in der Verwendung eines L-Profils, das entlang der Vorderkante des Fachbodens montiert wird, um die Aussparung zu überbrücken und zu verdecken. Auch dieser Ansatz ist jedoch mit Problemen behaftet. Um in dem abgehängten Maschinenaggregat diejenigen Komponenten einer Kältemaschine unterbringen zu können, die herkömmlicherweise zum Beispiel in einem rückseitigen Maschinenraum des Kältegeräts untergebracht sind, ist eine gewisse Mindestbauhöhe des Maschinenaggregats erforderlich. In der Praxis liegt diese Mindestbauhöhe bei ca. 15 cm, wenn ein rotatorisch angetriebener Verdichter herkömmlicher Bauart verwendet wird. Wenn der Sockelbereich des Küchenmöbels, in dem ein solches Kältegerät montiert werden soll, eine geringere Bauhöhe hat als das Sockelaggregat, dann wird ein zweiter Fachboden in geringem Abstand über dem untersten Fachboden des Möbels benötigt, um eine Standfläche für den Korpus des Kältegeräts zu schaffen, und im Zwischenraum zwischen den beiden Fachböden liegt das abgehängte Maschinenaggregat frei, selbst wenn die Aussparungen der Fachböden durch ein aufliegendes L-Profil überbrückt sind. Dies ist einerseits unter ästhetischen Gesichtspunkten unbefriedigend; andererseits ist es auch technisch unzweckmäßig, da dann das Gehäuse des Maschinenaggregats einen notwendigen Schutz vor Berührung gewährleisten muss, der sich anderenfalls durch die Unterbringung im Sockelbereich von selbst ergibt.

Ein Einbausatz nach dem Oberbegriff des Anspruch 1 ist aus WO 2005/090882 A1 bekannt.

Aufgabe der vorliegenden Erfindung ist, einen Einbauteilesatz zu schaffen, der eine ästhetisch befriedigende und berührungssichere Montage eines Kältegeräts mit abgehängtem Maschinenaggregat in einem Küchenmöbel unabhängig von dessen Sockelhöhe ermöglicht.

Die Aufgabe wird gelöst durch einen Einbauteilesatz mit einem ersten und einem zweiten L-Profil mit zueinander orthogonalen Schenkeln, wobei ein erster der beiden Schenkel in wenigstens zwei Randbereiche beiderseits eines zentralen Bereichs gegliedert ist und an den beiden Randbereichen des ersten Schenkels, die an den zentralen Bereich angrenzen, jeweils eine dem zentralen Bereich zugewandte, zu den beiden Schenkeln orthogonale Lasche geformt ist.

Der zentrale Bereich kann aus dem ersten Schenkel ausgespart sein.

Im einfachsten Falle können beide L-Profile an einer Vorderkante ein und desselben ausgeschnittenen Fachbodens montiert sein, wobei die Laschen eine Montage des zweiten L-Profils mit an der Unterseite des Fachbodens anliegenden ersten Schenkel ermöglichen, indem sie die Ränder des Ausschnitts des Fachbodens berührende Befestigungsansätze bilden. Die Ränder des Ausschnitts des Fachbodens sind für die Anbringung eines Befestigungsmittels wie etwa einer Schraube oder eines Nagels an den Laschen von oben ohne weiteres zugänglich, wohingegen die Anbringung eines Nagels oder einer Schraube an der Unterseite des Fachbodens bzw. den an dieser Unterseite anliegenden Randbereichen des ersten Schenkels an mangelnder Zugänglichkeit scheitern würde.

Um einen Bereich der Einbaunische verblenden zu können, dessen Höhe größer ist als die der in montiertem Zustand vertikalen Schenkel der zwei L-Profile, umfasst der Einbauteilesatz vorzugsweise ferner ein rechteckiges Abdeckteil mit einer mit der Länge der L-Profile übereinstimmenden Kantenlänge. Ein solches Abdeckteil kann insbesondere einen Zwischenraum zwischen zwei Fachböden verdecken, indem die zwei L-Profile jeweils unter Ausbildung eines Spalts zwischen ihren vertikalen Schenkeln und den vorderen Rändern der Fachböden an letzteren befestigt werden und Ränder des Abdeckteils in die so zwischen den vertikalen Schenkeln und den vorderen Rändern der Fachböden gebildeten Spalte eingreifen.

Um das Abdeckteil auch in einem die Aussparung der Fachböden überbrückenden Abschnitt am vertikalen Schenkel des zweiten L-Profils zu fixieren, ist an dem vertikalen Schenkel des zweiten L-Profils wenigstens ein in den ausgesparten Bereich eingreifender und zu einem vom horizontalen Schenkel abgewandten Rand des vertikalen Schenkels hin offener Haken gebildet. Indem ein Rand des Abdeckteils bei der Montage in den Haken eingesteckt wird, kann ausgeschlossen werden, dass ein die Aussparung überbrückender Bereich des Abdeckteils eingedrückt wird.

Das Abdeckteil kann zweckmäßigerweise aus einer flachen Platte und einem an der Platte befestigten Verstärkungsprofil gebildet sein. Die flache Platte kann dann zwei entgegengesetzte Ränder des Abdeckteils bilden, die in die Spalte zwischen den Vorderkanten der Fachböden und den vertikalen Schenkeln der L-Profile eingreifen, wohingegen das Verstärkungsprofil einen mittleren Bereich der flachen Platte, zwischen den beiden Fachböden, versteift. Aufgrund des Vorhandenseins des Verstärkungsprofils kann eine Biegsamkeit der flachen Platte hingenommen und die flache Platte demenstsprechend dünn ausgeführt sein. Dadurch ist es wiederum möglich, den Überstand der aus den L-Profilen und dem Abdeckteil gebildeten Verblendung über die Vorderkanten der Fachböden zu minimieren, was für einen ästhetischen Gesamteindruck des Einbaumöbels mit eingebautem Kältegerät und für eine gute Schließbarkeit einer dem Kältegerät vorgeblendeten Tür des Einbaumöbels wichtig ist.

Um eine einfache Anpassung an unterschiedliche mögliche Abstände zwischen den zwei Fachböden zu ermöglichen, umfasst das Verstärkungsprofil vorzugsweise eine Mehrzahl von nebeneinander angeordneten und jeweils durch eine Schwachstelle verbundenen Teilprofilen. Dies ermöglicht es auf einfache Weise, durch Entfernen einzelner Teilprofile die Breite des Verstärkungsprofils an die Breite eines Zwischenraums zwischen zwei Fachböden anzupassen. Da das Verstärkungsprofil dem gesamten Abdeckteil die notwendige Steifigkeit verleiht, kann die flache Platte dünn und aus einem leicht bearbeitbaren Material geringer Festigkeit gefertigt sein, so dass ihre Breite mit Hilfe eines Messers oder einer Schere bequem an die Höhe eines zu verdeckenden Zwischenraums zwischen zwei Fachböden angepasst werden kann.

Die Teilprofile hängen vorzugsweise an den Schwachstellen einstückig zusammen. Dies ermöglicht es zum Beispiel, das gesamte Verstärkungsprofil einfach und preiswert durch Strangpressen zu formen.

Um eine bequeme Breitenanpassung des Verstärkungsprofils zu ermöglichen, erstrecken sich die Schwachstellen vorzugsweise parallel zu einer Längskante des Verstärkungsprofils.

In einem zentralen Bereich des ersten L-Profils kann wenigstens ein elastischer Klemmbügel vorgesehen sein, der zusammen mit dem ersten Schenkel des ersten L-Profils einen zum freien Rand des ersten Schenkels offenen Spalt begrenzt und beim Einbau in ein Möbel in der Aussparung 1 eines Fachbodens zu liegen kommt. Der Klemmbügel erlaubt es, einen in den Spalt eingreifenden Rand des Abdeckteils zu fixieren und so ein unerwünschtes Nachgeben unter Druck eines die Aussparungen der Fachböden überbrückenden Bereichs des Abdeckteils zu verhindern.

Der Klemmbügel ist mit dem ersten L-Profil vorzugsweise benachbart zu einem freien Rand seines zweiten Schenkels verbunden. Da dieser freie Rand in montiertem Zustand meist vom Kältegerät verdeckt ist, beeinträchtigen Spuren an der Oberseite des zweiten Schenkels, die durch die Befestigung des Klemmbügels an ihm entstehen können, nicht das Erscheinungsbild einer unter Verwendung dieses ersten L-Profils zusammengefügten Verblendung.

Gegenstand der Erfindung ist auch ein Küchenmöbel mit einer Einbaunische für ein Kältegerät, wobei die Einbaunische wenigstens eine erste Bodenplatte mit einer zur Vorderseite der Nische randoffenen Aussparung umfasst und bei dem ein Einbauteilesatz der oben beschriebenen Art an einem vorderen Rand der wenigstens einen Bodenplatte die Aussparung überbrückend montiert ist.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische perspektivische Teilansicht eines für die Aufnahme eines Kältegeräts mit abgehängtem Maschinenaggregat vorbereiteten Küchenmöbels;
- Fig. 2: eine zu Fig. 1 analoge Teilansicht des Küchenmöbels mit darin platziertem Kältegerätekorpus;
- Fig. 3: eine perspektivische Ansicht eines für die Montage eines Kältegeräts mit abgehängtem Maschinenaggregat vorbereiteten Küchenmöbels mit niedrigem Sockelbereich, sowie eines Einbauteilesatzes zum Verblenden eines Zwischenraums zwischen den Fachböden des Küchenmöbels;
- Fig. 4: einen Teilschnitt durch das Küchenmöbel mit daran montiertem Kältegerät gemäß der Ausgestaltung der Fig. 3;
- Fig. 5: eine perspektivische Ansicht eines Küchenmöbels mit mittlerer Sockelhöhe und eines zum Verblenden der Vorderkanten der Fachböden des Küchenmöbels vorgesehenen Einbauteilesatzes;
- Fig. 6: einen zu Fig. 4 analogen Teilschnitt durch das Küchenmöbel der Fig. 5;
- Fig. 7: einen zu Fig. 4 analogen Teilschnitt durch ein Küchenmöbel mit hohem Sockelbereich; und
- Fig. 8: einen zu Fig. 4 analogen Schnitt gemäß einer weiteren Ausgestaltung der Erfindung.

Fig. 1 zeigt eine perspektivische schematische Teilansicht eines Schrankkorpus, der für die Montage eines (in der Figur nicht dargestellten) Kältegeräts mit abgehängtem Maschinenaggregat vorbereitet ist durch Schneiden eines großflächigen Aussparung 1 in eine Bodenplatte 2 des Schrankkorpus. Eine Sockelleiste 3, die den Sockelbereich unterhalb der Bodenplatte 2 nach vorn abschließt, ist entfernbar, so dass ein Kältegerät mit abgehängtem Maschinenaggregat auf die Bodenplatte 2 aufgestellt und in das Möbel hereingeschoben werden kann. Anschließend wird die Sockelleiste 3 wieder angebracht, so dass das Maschinenaggregat hinter ihr verborgen ist.
Fig. 2 zeigt eine Teilansicht des Möbels der Fig. 1 und eines darin montierten Kältegeräts. Das Maschinenaggregat 5 ist mit gestrichelten Linien angedeutet. Der Korpus 6 des Kältegeräts springt hinter die Vorderkanten von Seitenwänden 7 und der Bodenplatte 2 des Möbels zurück, da in geschlossener Stellung auch eine in der Figur nicht dargestellte Tür des Kältegeräts in der Einbaunische des Schrankkorpus Platz finden muss. Daher ist, wenn die Tür geöffnet ist, der vordere Bereich der Aussparung 1 für einen Benutzer von oben sichtbar, es sei denn, er ist, wie in der Figur angedeutet, durch ein L-Profil 8 verdeckt, von dessen zwei Schenkeln 9, 10 der breitere Schenkel 9 auf der Bodenplatte 2 aufliegend befestigt ist und der schmalere Schenkel 10, dessen Breite der Stärke der Bodenplatte 2 entspricht, deren vorderen Rand verdeckt. Wenn der Schenkel 9 breit genug ist, um mit seinem hinteren Rand in einen Spalt zwischen der Bodenplatte 2 und dem Korpus 6 einzugreifen, kann das L-Profil die Aussparung 1 komplett verbergen.
Fig. 3 zeigt eine zu Fig. 1 analoge Ansicht eines Küchenmöbels, bei dem die Höhe des Sockelbereichs 4 gegenüber demjenigen des Möbels der Fig. 1 verringert und kleiner ist als die Höhe des Maschinenaggregats eines in dem Möbel zu montierenden Kältegeräts. Damit das Maschinenaggregat nicht auf dem Fußboden aufsitzt, muss in einem Abstand von wenigen Zentimetern über der Bodenplatte 2 eine zweite Bodenplatte 11 montiert werden, die ebenfalls eine Aussparung 1 aufweist und auf der der Korpus 6 des Kältegeräts platziert werden kann. Um nach Montage des Kältegeräts beide Aussparungen 1 zu verbergen, ist eine in Fig. 3 in auseinander gezogener Darstellung gezeigte Verblendung, bestehend aus zwei L-Profilen 8, 12 und einem plattenförmigen Abdeckteil 13, vorgesehen. Die Länge der Profile 8, 12 und des Abdeckteils 13 entsprechen jeweils der Breite der Einbaunische.
Fig. 4 zeigt einen partiellen Schnitt durch das Möbel der Fig. 3 und das darin montierte Kältegerät. Der Schnitt verläuft durch die Aussparungen 1 der Bodenplatten 2, 11, das Maschinenaggregat 5 und die die Aussparungen 1 überbrückende Verblendung.

Wie insbesondere in Fig. 3 deutlich zu erkennen, ist in einem horizontalen Schenkel des L-Profils 12 ein zentraler Bereich 14 ausgespart, dessen Breite der Breite der Aussparung 1 der Bodenplatte 2 entspricht. An den zentralen Bereich 14 angrenzende Randbereiche 15 des horizontalen Schenkels weisen jeweils eine in aufrechte Stellung abgewinkelte Lasche 16 auf. Das L-Profil 12 kann einschließlich der Laschen 16 aus Flachmaterial zugeschnitten und in die gewünschte Form gebogen sein. Denkbar ist auch, ein L-Profil mit dem gleichen Querschnitt wie das Profil 8 strangzupressen, anschließend beim Herausschneiden des zentralen Bereichs 14 aus dem horizontalen Schenkel gleichzeitig die Laschen 16 freizuschneiden und sie anschließend abzuwinkeln.

Der Abstand der zwei Laschen 16 entspricht der Breite der Aussparung 1, so dass, wenn das L-Profil 12 an der Bodenplatte 2 platziert ist und sein horizontaler Schenkel an der Unterseite der Bodenplatte 2 anliegt, die zwei Laschen 16 die sich gegenüberliegenden Schnittränder der Aussparung 1 berühren. Mit Hilfe von durch die Löcher der Laschen 16 hindurch getriebenen Schrauben oder Nägeln ist das L-Profil 12 schnell und einfach an der Bodenplatte 2 montierbar.

In montiertem Zustand hält der vertikale Schenkel 17 des L-Profils 12 einen geringen Abstand zur Vorderkante der Bodenplatte 2, so dass zwischen beiden sich ein schmaler, nach oben offener Spalt erstreckt. Ein entsprechender Spalt ist in Höhe des zentralen Bereichs 14 durch den Schenkel 17 einerseits und an diesem einteilig angeformte Haken 18 andererseits begrenzt. Die Haken 18 können wie die Laschen 16 durch Biegen aus Flachmaterial oder einem beim Herausschneiden stehengelassenen Teil des horizontalen Schenkels erhalten sein. Der Spalt ist vorgesehen zum Einstecken des unteren Randes einer rechteckigen Platte 19 aus dünnem Blech oder Kunststoff, während ein entgegen gesetzter Rand in einem ähnlichen Spalt zwischen der Vorderkante der Bodenplatte 11 und dem vertikalen Schenkel 10 des L-Profils 8 aufgenommen ist. In Höhe der Aussparung 1 der Bodenplatte 11 sind an der Unterseite des Schenkels 9 mehrere elastische Klemmbügel 20 von im Querschnitt L-ähnlicher Form angebracht, die den oberen Rand der Platte 19 gegen den vertikalen Schenkel 10 gedrückt halten. Die Klemmbügel 20 sind am horizontalen Schenkel 9 an einem vom Schenkel 10 abgewandten freien Ende befestigt, so dass mit der Befestigung der Klemmbügel 20 an dem L-Profil 12, zum Beispiel durch Punktschweißen oder Löten, zusammenhängende Marken in einem Spalt 21 zwischen der Bodenplatte 11 und dem Korpus 6 Platz finden, wo sie von einem Benutzer normalerweise nicht wahrgenommen werden.

Die Platte 19 ist zu ihrer Versteifung an seiner Rückseite mit einem Verstärkungsprofil 22 verklebt, da das aus mehreren, einstückig miteinander verbundenen Profilelementen 23 besteht. Die Breite eines solchen T-Profilelements 23 entspricht dem Abstand zwischen möglichen Höhenpositionen der Bodenplatte 11, so dass das Verstärkungsprofil 22 durch Abbrechen oder Abschneiden eines oder mehrerer T-Profilelemente 23 an einen gegebenen Abstand zwischen den Bodenplatten 2, 11 anpassbar ist.

Die Platte 19 kann - insbesondere vor dem Verkleben mit dem Verstärkungsprofil 22 - als eine Lehre dienen, die vor dem Festschrauben des L-Profils 12 an der Bodenplatte 2 in den Spalt zwischen der Vorderkante des Fachbodens 1 und dem vertikalen Schenkel 17 eingefügt wird, um sicherzustellen, dass der Spalt nach Montage des L-Profils 12 an der Bodenplatte 2 breit genug ist, um die Platte 19 aufzunehmen. Da allerdings die Platte 19, insbesondere solange sie noch unbeschnitten und dementsprechend breit ist, den Zugriff auf die Laschen 16 beschwerlich macht, ist bevorzugt, als Lehre eine zweite, schmale Platte mit der Materialstärke der Platte 19 bereitzustellen.

Fig. 5 zeigt eine Variante des Einbauteilesatzes, bei dem der der zentrale Bereich 14 des horizontalen Schenkels des L-Profils 12 nicht herausgeschnitten ist, sondern lediglich Laschen 16 und die Haken 18 aus dem horizontalen Schenkel freigestanzt und abgewinkelt sind, sowie eine abgewandelte Bauform des Möbels mit einem Sockelbereich 4 von mittlerer Höhe. Um das Kältegerät montieren zu können, ist hier eine zweite Bodenplatte 11 unmittelbar auf die Bodenplatte 2 aufgelegt. Da die vertikalen Schenkel 10, 17 der beiden L-Profile 8, 12 jeweils eine der Stärke der Bodenplatten 2, 11 entsprechende Breite haben, können die einander zugewandten Ränder dieser Schenkel 10, 17 einander berühren, wenn sie, wie in Fig. 6 gezeigt, auf bzw. unter den Bodenplatten 2, 11 montiert werden. Das Abdeckteil 13 kann daher bei dieser Ausgestaltung des Möbels komplett entfallen. Zusammen mit dem Abdeckteil 13 können auch - abweichend von der Darstellung der Fig. 6 - die Spalte 26 zwischen den Schenkeln 10, 17 und den Vorderkanten der Bodenplatten 2, 11 entfallen.

Fig. 7 zeigt eine Verblendung einer einzelnen Bodenplatte 2 an einem Küchenmöbel mit hohem Sockelbereich. Hier ist zunächst das L-Profil 12 mit die Vorderkante der Bodenplatte 2 berührendem Schenkel 17 montiert, und das L-Profil 8 greift darüber.

Um eine einzelne Bodenplatte 2 oder zwei Bodenplatten 2, 11 unabhängig von der Sockelhöhe des Möbels und des sich daraus eventuell ergebenden Abstandes zwischen ihnen verkleiden zu können, kann ein Teilesatz bestehend aus den zwei Profilen 8, 12, der Platte 19 und dem Verstärkungsprofil 22, ggf. auch noch mit einer zusätzlichen schmalen Platte als Abstandslehre für die Montage der L-Profile 8, 12, einem Kältegerät mit abgehängtem Maschinenaggregat vom Hersteller beigegeben werden, damit das Kältegerät in beliebigen Küchen, unabhängig von deren Sockelhöhen montierbar ist.

Eine Abwandlung, die insbesondere bei geringen Abständen zwischen den zwei Bodenplatten 2, 11 verwendbar ist, ist in Fig. 8 im Schnitt gezeigt. Das untere L-Profil 12 hat hier einen vertikalen Schenkel 17 mit einer Breite, die einem Mehrfachen der Stärke der Bodenplatten 2, 11 entspricht und der durch horizontal lang gestreckte Sollbruchstellen 24 in Streifen 25 gegliedert ist. Ein oberer Rand des verbreiterten Schenkels 17 greift in den vom oberen L-Profil 8 und der Bodenplatte 11 begrenzten, nach unten offenen Spalt ein. Durch Abbrechen oder Abschneiden von Streifen 25 entlang der Sollbruchstellen 24 kann die Breite des Schenkels 17 bei der Montage an den Abstand zwischen den Bodenplatten 2, 11 angepasst werden.

## Patentansprüche

1. Einbauteilesatz für ein Einbau-Haushaltsgerät, insbesondere ein Einbau-Haushaltskältegerät, mit einem unterhalb seines Gerätekorpus abgehängten Maschinenaggregat, **gekennzeichnet durch** ein erstes L-Profil (8);
ein zweites L-Profil (12) mit zwei zueinander orthogonalen Schenkeln, wobei ein erster der beiden Schenkel in wenigstens zwei Randbereiche (15) beiderseits eines zentralen Bereichs (14) gegliedert ist und an den beiden Randbereichen (15) jeweils eine dem zentralen Bereich (14) zugewandte, zu den beiden Schenkeln orthogonale Lasche (16) geformt ist.

2. Einbauteilesatz nach Anspruch 1, **dadurch gekennzeichnet, dass** der erste Schenkel im zentralen Bereich (14) ausgespart ist.

3. Einbauteilesatz nach Anspruch 1 oder 2, **dadurch gekennzeichnet, dass** er ferner ein rechteckiges Abdeckteil (13) mit einer mit der Länge der L-Profile (8, 12) übereinstimmenden Kantenlänge umfasst.

4. Einbauteilesatz nach einem der vorhergehenden Ansprüche, **dadurch gekennzeichnet, dass** wenigstens ein in den zentralen Bereich (14) eingreifender Haken (18) an dem zweiten Schenkel (17) des zweiten L-Profils (12) gebildet ist, der zu einem vom ersten Schenkel abgewandten Rand des zweiten Schenkels (17) hin offen ist.

5. Einbauteilesatz nach Anspruch 3 und Anspruch 4, **dadurch gekennzeichnet, dass** ein Rand des Abdeckteils (13) in den Haken (18) einsteckbar ist.

6. Einbauteilesatz nach Anspruch 3, **dadurch gekennzeichnet, dass** das Abdeckteil (13) aus einer flachen Platte (19) und einem an der Platte (19) befestigten Verstärkungsprofil (22) gebildet ist.

7. Einbauteilesatz nach Anspruch 6, **dadurch gekennzeichnet, dass** das Verstärkungsprofil (22) eine Mehrzahl von nebeneinander angeordneten und jeweils durch eine Schwachstelle (24) verbundenen Teilprofilen (23) umfasst.

8. Einbauteilesatz nach Anspruch 7, **dadurch gekennzeichnet, dass** die Teilprofile (23) an den Schwachstellen (24) einstückig zusammenhängen.

9. Einbauteilesatz nach Anspruch 7 oder 8, **dadurch gekennzeichnet, dass** die Schwachstellen (24) sich parallel zu einer Längskante des Verstärkungsprofils (22) erstrecken.

10. Einbauteilesatz nach einem der vorhergehenden Ansprüche, **dadurch gekennzeichnet, dass** in einem zentralen Bereich des ersten L-Profils (8) wenigstens ein elastischer Klemmbügel (20) zusammen mit dem ersten Schenkel (10) des ersten L-Profils (8) einen zum freien Rand des ersten Schenkels (10) offenen Spalt begrenzt.

11. Einbauteilesatz nach Anspruch 10, **dadurch gekennzeichnet, dass** der Klemmbügel (20) mit dem ersten L-Profil (8) benachbart zu einem freien Rand seines zweiten Schenkels (9) verbunden ist.

12. Küchenmöbel mit einer Einbaunische für ein Kältegerät, wobei die Einbaunische wenigstens eine erste Bodenplatte (2) mit einer zur Vorderseite der Nische randoffenen Aussparung (1) umfasst, **dadurch gekennzeichnet, dass** ein Einbauteilesatz nach einem der vorhergehenden Ansprüche an einem vorderen Rand der wenigstens einen Bodenplatte (2) die Aussparung (1) überbrückend montiert ist.

13. Küchenmöbel nach Anspruch 12, **dadurch gekennzeichnet, dass** das zweite L-Profil (12) am vorderen Rand der Bodenplatte (2) die Aussparung (1) überbrückend montiert ist, wobei die Randbereiche (15) des ersten Schenkels des zweiten Profils (12) an einer Unterseite der Bodenplatte (2) anliegen und die Laschen (16) an einer Schnittkante der Aussparung (1) befestigt sind.

14. Küchenmöbel nach Anspruch 12 oder 13, **dadurch gekennzeichnet, dass** ein Zwischenraum zwischen der ersten Bodenplatte (2) und einer zweiten Bodenplatte (11) mit einer zur Vorderseite der Nische randoffenen Aussparung (1) hinter dem Abdeckteil (13) verborgen ist.

15. Einbau-Kältegerät mit einem Korpus (5) und einem unter dem Korpus (5) abgehängten Maschinenaggregat (6), **gekennzeichnet durch** einen beigefügten Einbauteilesatz nach einem der Ansprüche 1 bis 11.

## Claims

1. Installation set for a built-in domestic appliance, particularly a built-in domestic refrigerating appliance, with a motor unit suspended below an appliance body, **characterised by** a first L-section (8), a second L-section (12) with two mutually orthogonal limbs, wherein a first one of the two limbs is divided into at least two edge regions (15) on either side of a central region (14) and a respective tongue (16) facing the central region (14) and orthogonal with respect to the two limbs is formed at each of the two edge regions (15).

2. Installation set according to claim 1, **characterised in that** the first limb is cut-out in the central region (14).

3. Installation set according to claim 1 or 2, **characterised in that** it further comprises a rectangular cover part (13) with an edge length corresponding with the length of the L-sections (8, 12).

4. Installation set according to any one of the preceding claims, **characterised in that** at least one hook (18), which engages in the central region (14) and is open towards an edge of the second limb (17) remote from the first limb, is formed at the second limb (17) of the second L-section (12).

5. Installation set according to claim 3 and claim 4, **characterised in that** an edge of the cover part (13) is insertable into the hook (18).

6. Installation set according to claim 3, **characterised in that** the cover part (13) is formed from a flat plate (19) and a reinforcing profile member (22) fastened to the plate (19).

7. Installation set according to claim 6, **characterised in that** the reinforcing profile member (22) comprises a plurality of mutually adjacent part profile members (23) respectively connected by a weak point (24).

8. Installation set according to claim 7, **characterised in that** the part profile members (23) are integrally connected at the weak points (24).

9. Installation set according to claim 7 or 8, **characterised in that** the weak points (24) extend parallel to a longitudinal edge of the reinforcing profile member (22).

10. Installation set according to any one of the preceding claims, **characterised in that** in a central region of the first L-section (8) at least one resilient clamping bracket (20) bounds together with the first limb (10) of the first L-section (8) a gap which is open towards the free edge of the first limb (10).

11. Installation set according to claim 10, **characterised in that** the clamping bracket (20) is connected with the first L-section (8) adjacent to a free edge of its second limb (9).

12. Kitchen furniture with an installation niche for a refrigerating appliance, wherein the installation niche comprises at least one first base plate (2) with cut-out (1) open at the edge towards the front side of the niche, **characterised in that** an installation set according to any one of the preceding claims is mounted at a front edge of the at least one base plate (2) to bridge over the cut-out (1).

13. Kitchen furniture according to claim 12, **characterised in that** the second L-section (12) is mounted at the front edge of the base plate (2) to bridge over the cut-out (1), wherein the edge regions (15) of the first limb of the second section (12) bear against an underside of the base plate (2) and the tongues (16) are fastened to a cut edge of the cut-out (1).

14. Kitchen furniture according to claim 12 or 13, **characterised in that** an intermediate space between the first base plate (2) and a second base plate (11) is concealed by a cut-out (1), which is open at the edge towards to the front side of the niche, behind the cover part (13).

15. Built-in refrigerating appliance with a body (5) and a motor unit (6) suspended below the body (5), **characterised by** an attached installation set according to any one of claims 1 to 11.

## Revendications

1. Jeu d'éléments encastrés pour un appareil ménager encastrable, notamment un appareil de réfrigération encastrable, comprenant un groupe de machines suspendu en dessous de son corps d'appareil, **caractérisé par**
un premier profilé en L (8) ;
un second profilé en L (12) comprenant deux côtés orthogonaux l'un par rapport à l'autre, un premier des deux côtés étant divisé en au moins deux parties de bord (15) de chaque côté d'une partie centrale (14) et une languette (16) orthogonale aux deux côtés, tournée vers la partie centrale (14), étant respectivement formée sur les deux parties de bord (15).

2. Jeu d'éléments encastrés selon la revendication 1, **caractérisé en ce que** le premier côté est évidé dans la partie centrale (14).

3. Jeu d'éléments encastrés selon la revendication 1 ou 2, **caractérisé en ce qu'**il comprend en outre une pièce de recouvrement rectangulaire (13) ayant une longueur de côté concordant avec la longueur des profilés en L (8, 12).

4. Jeu d'éléments encastrés selon l'une quelconque des revendications précédentes, **caractérisé en ce qu'**au moins un crochet (18) ayant prise dans la partie centrale (14) est formé sur le deuxième côté (17) du second profilé en L (12), lequel crochet est ouvert en direction d'un bord, détourné du premier côté, du second côté (17).

5. Jeu d'éléments encastrés selon la revendication 3 et la revendication 4, **caractérisé en ce qu'**un bord de la pièce de recouvrement (13) est emboîtable dans le crochet (18).

6. Jeu d'éléments encastrés selon la revendication 3, **caractérisé en ce que** la pièce de recouvrement (13) est formée par une plaque plate (19) et un profilé de renforcement (22) fixé sur la plaque (19).

7. Jeu d'éléments encastrés selon la revendication 6, **caractérisé en ce que** le profilé de renforcement (22) comprend une pluralité de profilés partiels (23) disposés les uns à côté des autres et respectivement reliés par un point faible (24).

8. Jeu d'éléments encastrés selon la revendication 7, **caractérisé en ce que** les profilés partiels (23) adhèrent d'une seule pièce aux points faibles (24).

9. Jeu d'éléments encastrés selon la revendication 7 ou 8, **caractérisé en ce que** les points faibles (24) s'étendent parallèlement à un bord longitudinal du profilé de renforcement (22).

10. Jeu d'éléments encastrés selon l'une quelconque des revendications précédentes, **caractérisé en ce que** dans une partie centrale du premier profilé en L (8), au moins un étrier de serrage élastique (20), ensemble avec le premier côté (10) du premier profilé en L (8), délimite une fente ouverte en direction du bord libre du premier côté (10).

11. Jeu d'éléments encastrés selon la revendication 10, **caractérisé en ce que** l'étrier de serrage (20) est relié au premier profilé en L (8) de manière avoisinante à un premier bord libre de son deuxième côté (9).

12. Meuble de cuisine comprenant une niche d'encastrement pour un appareil de réfrigération, la niche d'encastrement comprenant au moins une première plaque de sol (2) munie d'un évidement (19) à bord ouvert en direction de la face avant de la niche, **caractérisé en ce qu'**un jeu d'éléments encastrés selon l'une quelconque des revendications précédentes est monté sur un bord avant de l'au moins une plaque de sol (2) en passant par dessus l'évidement (1).

13. Meuble de cuisine selon la revendication 12, **caractérisé en ce que** le second profilé en L (12) est monté sur le bord avant de la plaque de sol (2) en passant par-dessus l'évidement (1), les parties de bord (15) du premier côté du second profilé (12) étant adjacentes à un côté inférieur de la plaque de sol (2) et les languettes (16) étant fixées sur un bord de coupe de l'évidement (1).

14. Meuble de cuisine selon la revendication 12 ou 13, **caractérisé en ce qu'**un espace intermédiaire est dissimulé derrière la pièce de recouvrement (13) entre la première plaque de sol (2) et une seconde plaque de sol (11) munie d'un évidement (1) ouvert sur le bord en direction de la face avant de la niche.

15. Appareil de réfrigération encastrable comprenant un corps (5) et un groupe de machines (6) suspendu en dessous du corps (5), **caractérisé par** un jeu d'éléments encastrés selon l'une quelconque des revendications 1 à 11.
